# FASCICULE DE BREVET EUROPEEN

(11) **EP 0 094 905 B1**
(45) Date de publication et mention de la délivrance du brevet: **26.02.1986**
(21) Numéro de dépôt: 83810163.2
(22) Date de dépôt: 18.04.1983
(51) Int. Cl.: B41J 33/52, B41J 32/00

(54) **Cassette à ruban d'impression pour machine à écrire**
Farbbandkassette für Schreibmaschinen
Ink ribbon cartridge for typewriters

(30) Priorité: 14.05.1982 CH 3006/82
(43) Date de publication de la demande: 23.11.1983
(73) Titulaire: HERMES PRECISA INTERNATIONAL S.A., CH-1400 Yverdon (CH)
(72) Inventeur: Guillaume, Errick, CH-1510 Moudon (CH)
(74) Mandataire: Ardin, Pierre

## Description

La présente invention concerne une cassette à ruban d'impression pour machine à écrire, constituée par un boîtier renfermant une bobine débitrice sur laquelle le ruban est enroulé et une bobine réceptrice cooperant avec des moyens d'entraînement et destinée à recevoir le ruban utilisé, des moyens de freinage de la bobine debitrice étant prevus pour produire une tension du ruban entre les deux bobines, cette cassette comprenant un mécanisme de bloquage de la bobine réceptrice destiné à empêcher le déroulement de cette bobine lorsque la cassette est retirée de la machine à écrire, ce mecanisme comportant un levier de bloquage dont le bec entre élastiquement en contact direct avec la denture d'une roue dentée.

On connaît déjà une cassette de ce genre (demande de brevet européenne No. B1103626.8 avec No. de publication 0042955. Dans cette cassette, deux leviers de bloquaqe sont solidaires de la bobine réceptrice et cooperent avec une denture portée par le boîtier de la cassette.

Cette disposition présente l'inconvénient que les leviers de bloquage, en rotation lorsque la cassette est montée sur la machine, ne peuvent être ecartes de la denture de façon simple. En outre, cette disposition rend compliquée la fabrication et l'assemblage du boîtier et de la bobine receptrice.

La presente invention a pour objet de remédier à ces inconvenients et elle est caractérisée, à cet effet, en ce que la roue dentée est solidaire de la bobine réceptrice et en ce que le levier de bloquage est venu d'une pièce avec le boîtier, ce levier comportant une portion exposée pour coopérer avec un organe destiné à désengager ledit bec de la denture lors du montage de la cassette sur la machine à écrire.

On connaît par ailleurs une cassette à ruban (demande de brevet européen No 82107221.2 avec No. de publication 0078369, presentant un levier de blocage venu d'une pièce avec le boîtier et dont le bec coopère élastiquement avec le moyeu de la bobine debitrice de façon à solliciter cette dernière et la bobine réceptrice superposée contre une denture solidaire du boîtier lorsque la cassette est retirée dela machine. Ce document ne peut cependant pas être pris en considération pour l'appréciation de l'activité inventive eu égard aux articles 54(3) et 56 de la Convention sur le Brevet Européen.

Signalons également le brevet US-4.272.202 décrivant un dispositif de freinage pour cassettes comportant un bouchon central coopérant par friction avec le moyeu de la bobine débitrice pour empêcher cette dernière de se dérouler lorsque la cassette est retirée de la machine.

Le dessin annexé illustre schématiquement et à titre d'exemple une forme d'exécution d'une cassette à ruban d'impression selon l'invention.
La figure 1 en est une vue en plan, le boîtier étant ouvert afin de montrer les différents éléments constituant cette cassette.
La figure 2 est une vue latérale éclatée suivant la direction B de la figure 1.
La figure 3 est une coupe suivant C - C de la figure 1.
La figure 4 est une section suivant D - D de la figure 1.

La cassette à ruban comprend un boîtier 1 comportant un couvercle 3 s'adaptant sur un fond 2, une bobine débitrice 4 sur laquelle un ruban d'impression 6 est enroulé et une bobine réceptrice 5 autour de laquellele ruban usagé s'enroule.

La bobine débitrice 4 est superposée coaxialement à la bobine réceptrice 5, qui est entraînée en rotation par des moyens d'entraînement 7 extérieurs à la cassette.

La bobine débitrice 4 comporte des moyens de freinage pour produire une certaine tension du ruban 6 d'impression. Ces moyens de freinage sont constitués par un fil d'acier ressort 8 comportant une boucle de freinage 31 agissant sur le moyeu 12 de la bobine débitrice 4, d'une extrémité 9 ancrée dans le boîtier, d'une extrémité 10 comportant un bec 11. Le ruban 6 d'impression forme une boucle passant autour de l'extrémité 10 pliée du fil d'acier 8 guidé en hauteur par le bec 11 avant d'être entraîné sur le guide 13 et à travers le lecteur optique 14.

Lorsque le ruban 6 est tendu par les moyens d'entraînement 7 agissant sur la bobine réceptrice 5, la tension du ruban dans la boucle 10 tend à ouvrir la boucle de freinage 31 de sorte que le ruban 6 peut se dérouler. A l'arrêt des moyens d'entraînement 7, la boucle de freinage 31 coopère avec le moyeu 12 pour freiner la bobine débitrice 5.

Le lecteur optique 14 destiné à détecter la fin du ruban 6 comprend une source lumineuse 15, un détecteur optoélectronique 16 et un organe conducteur de lumière 17. La source 15 et le détecteur 16 sont fixés sur la machine à écrire, tandis que l'organe 17 est venu d'une pièce avec le fond 2 du boîtier 3 de la cassette.

Cet organe est constitué par deux guides de lumières 18 et 19 de forme prismatique. Les extrémités supérieures des deux guides comportent deux faces orientées sensiblement à 45° de l'axe des guides de façon à réfléchir la lumière de l'un des guides vers l'autre. Le ruban d'impression 6 passe entre les deux faces supérieures des guides de lumières 18 et 19. Il est normalement opaque, mais possède une terminaison transparente. Lorsque cette terminaison atteint le lecteur optique 17, le flux lumineux provenant de la source 15 est transmis par le ruban et l'autre guide 19 pour atteindre le détecteur optoélectronique 16.

Ce dernier émet à ce moment un signal, susceptible d'agir, apres amplification adéquate, d'une part aur un interrupteur non illustré permettant l'arrêt de l'impression et d'autre part sur un dispositif de signalisation optique ou sonore, non illustré.

Le boîtier 1 comporte deux prolongements 20 et 21 dont les extrémités sont ouvertes et comportent des pièces de guidage 22 et 23. La portion de ruban 6 se trouvant à l'exterieur du boîtier 1 entre les pièces de guidage 22 et 23 est destinée à être engagée dans une fourchette et un guide ruban, non représentés, d'une machine à écrire prévue pour recevoir la cassette. Le ruban passe ensuite sur une pièce de guidage 24 et est enroulé sur la bobine réceptrice 5. La cassette comporte un mécanisme de bloquage 25 de la bobine réceptrice 5 destiné à empêcher le déroulement de cette dernière, lorsque la cassette est retirée de la machine à écrire. Ce mécanisme 25 est constitué par un levier 26 comportant un bec 27 destiné à s'engager entre les dents 28 d'une roue dentée 29 angulairement solidaire de la bobine réceptrice 5. Le levier 26 est constitué en une matière elastique, par exemple une résine synthétique, et est venu d'une pièce avec le fond 2 du boîtier 1. Il est agencé de façon à appuyer son bec 27 de manière souple contre la denture 28. Lors du montage de la cassette sur la machine à écrire un organe 30 solidaire du mécanisme de fixation de la cassette, non illustré, permet d'écarter le bec 27 de la denture 28 contre l'action de la force élastique exercée par le levier 26. Le boîtier 1 comporte à cet effet une ouverture 32 pour le passage de l'organe 30 et le levier 26, venu d'une piée avec le bord de cette ouverture, s'étend vers le centre de celle-ci.

## Revendications

1. Cassette à ruban d'impression pour machine à écrire, constituée par un boîtie (1) renfermant une bobine débitrice(4) sur laquelle le ruban(6) est enroulé et une bobine réceptric (5) coopérant avec des moyens d'entraînement (7) et destinée à recevoir le ruban utilisé, des moyens de freinage (31) de la bobine débitrice (4) étant prévus pour produire une tension du rubanentre les deux bobines, cette cassette comprenant un mécanisme de blcquage (25) de la bobine réceptrice (5) estiné à empêcher le déroulement de cette bobine lorsque la cassette est retirée de la mach-ne à écrire, ce mécanisme comportant un levier de bloquage (26) dont le bec (27) entre élastiquement encontact direct avec la denture (28) d'une roue dentée (29), caractérisée en ce que la roue denté (29) est solidaire de la bobine réceptrice (5) et en ce que le levier de bloquage (26) est venue d'une pièce avec le boîtier (1), ce levier (26) comportant une portion exposée pour coopérer avec un organe (30) destiné à désengager ledit bec (27) de la dentur (28) lors du montage de la cassette sur la machine àécrire.

2. Cassette selon la revendication 1, caractérisée en ce que le boîtier (1) comporte une ouverture (32) pour le passage dudit organe (30) et en ce que le levier de bloquage (26), venu d'une pièce avec le bord de cette ouverture, s'étend vers le centre de celle-ci.

## Patentansprüche

1. Farbbandkassette für eine Schreibmaschine mit einem Gehäuse (1) für eine Abwickelspule (4), auf der das Farbband (6) aufgerollt ist, und eine Aufnahmespule (5), die mit Antriebsmitteln (7) zusammenarbeitet und dazu dient, das verbrauchte Farbband aufzunehmen, wobei 8remsmittel (31) für die Abwickelspule (4) vorgesehen sind, um eine Spannung zwischen den beiden Spulen zu erwirken, wobei die Kassette einen Blockiermechanismus (25) für die Aufnahmespule (5) aufweist, der dszu dient, das Abrollen dieser Spule zu verhindern, wenn die Kassette von der Schreibmaschine entfernt ist, und wobei dieser Mechanismus einen Blockierhebel (26) mit einer Nase (27) aufweist die elastisch in direkten Kontakt mit der Zahnung (28) eines Zahnrades (29) tritt, dadurch gekennzeichnet, dass das Zahnrad (29) fest mit der Aufnahmespule (5) verbunden ist, und dass der Blockierhebel (26) aus einem Stück mit dem Gehäuse (1) gebildet ist, wobei der Hebel (26) ein freiliegendes Teilstück aufweist, welches mit einem Organ (30) zusammenwirkt, das dazu bestimmt ist, die benannte Nase(27) beim Einführen der Kassette in die Schreibmaschine von der Zahnung (28) zu entfernen.

2. Kassette nach Anspruch 1, dadurch gekennzeichnet, dass das Gehäuse (1) eine für den Durchlass des benannten Organes (30) bestimmte Offnung (32) aufweist, und dass der Blockierhebel (26) aus einem Stück mit dem Offnungsrand gebildet ist und sich zur Mitte dieser Offnung hin erstreckt.

## Claims

1. Cassette for printed ribbon for a typewriter, constituted by a case (1) including a supply spool (4) on which the ribbon (6) is wound on and a receiving spool (5) engagable with drive means (7) and intended to receive the used ribbon, break means (31) for the supply spool (4) to produce a tension of the ribbon between the two spools, this cassette comprising a blocking mechanism (25) of the receiving spool (5) intended to prevent the unwinding of this spool, when the cassette is withdrawn from the typewriter, this mechanism comprising a blocking lever (26) with a nose (27) which enters elastically in direct contact with the teeth (28) of a toothed wheel (29), characterized in that the toothed wheel (29) is integral with the receiving spool (5) and in that the blocking lever (26) is in one piece with the case (1), this lever (26) comprising a portion freely exposed in order to work with a device (30) adapted to disengage said nose (27) from the teeth (28) when the cassette is mounted on the typewriter.

2. Cassette according to claim 1, characterized in that the case (1) comprises an opening (32) for the passage of said device (30) and in that the blocking lever (26), in one piece with the edge of this opening, extends to the center of the latter.
